# EUROPÄISCHE PATENTSCHRIFT

(11) **EP 0 133 896 B1**
(45) Veröffentlichungstag und Bekanntmachung des Hinweises auf die Patenterteilung: **17.08.1988**
(21) Anmeldenummer: 84107315.8
(22) Anmeldetag: 26.06.1984
(51) Int. Cl.: B22D 11/06, B22D 11/14

(54) **Feuerfeste Kanalverbindung für Horizontal-Stranggiessanlagen**
Assembled refractory feeding conduit for horizontal continuous casting
Chenal réfractaire assemblé pour la coulée continue horizontale

(30) Priorität: 08.08.1983 DE 3328586
(43) Veröffentlichungstag der Anmeldung: 13.03.1985
(73) Patentinhaber: DIDIER-WERKE AG, 65189 Wiesbaden (DE)
(72) Erfinder: Keisers, Laurenz, D-4150 Krefeld 1 (DE); Artz, Gerd, D-4030 Ratingen 8 (DE); Figge, Dieter, D-4300 Essen 1 (DE); Philipp, Clemens, D-4005 Meerbusch 3 (DE); Siemer, Hans, D-4300 Essen 13 (DE)
(74) Vertreter: Brückner, Raimund, Dipl.-Ing.

(56) Entgegenhaltungen:
- EP-A- 0 123 121
- DE-A- 2 355 015
- FR-A- 477 528
- FR-A- 930 304
- FR-A- 1 281 701
- FR-A- 2 304 424
- GB-A- 15 758
- US-A- 3 467 284

## Beschreibung

Die Erfindung betrifft eine feuerfeste Kanalverbindung aus aneinandergesetzten Körpern zum Überführen insbesondere von Stahlschmelzen aus einem Verteilergefäß (1) in eine Kokille (2) von Horizontal-Stranggießanlagen.

Horizontal-Stranggießanlagen sind bisher erfolgreich eingesetzt zum Gießen von Buntmetallen, wie Blei, Zink, Kupfer und dergleichen. Sie haben Kokillen, deren Wände von endlosen gekühlten Bändern gebildet werden, wodurch relativ hohe Gießgeschwindigkeiten um etwa 10 m pro Minute und damit entsprechend hohe Gießleistungen bei verhältnismäßig geringer stationärer Ausrüstung der Anlage erreicht werden. Das flüssige Metall wird hierbei vom Verteilergefäß über eine offene feuerfeste Rinne der Kokille zugeführt.

Demgegenüber erfolgt das Stranggießen von flüssigem Stahl bevorzugt in senkrecht oszillierenden Kokillen, in die ein an das Verteilergefäß luftdicht und senkrecht angeschlossenes Tauchrohr mit der Mündung unter den Stahlbadspiegel hineintaucht, um zu vermeiden, daß Luftsauerstoff an die Stahlschmelze herankommt. Die Gießgeschwindigkeiten betragen maximal 3 bis 4 m pro Minute, womit auch die Gießleistungen beschränkt bleiben, obwohl die stationäre Ausrüstung infolge eines erforderlichen Zwischendecks erheblich sind.

Aus der, gemäß Art. 54(3) EPÜ zum Stande der Technik gehörenden europäischen Anmeldung EP-A 0123 121 ist eine feuerfeste Kanalverbindung als zum Einbringen von Stahlschmelze in Doppelband-Gießmaschinen beschrieben. Über diese Zuführeinrichtung wird aus einem Vorsatzbehälter Stahlschmelze unter Vermeidung von Luftzutritt in eine Doppelband-Gießmaschine mit mitlaufenden Kokillenwänden eingeleitet. Zur Vorbereitung des Gießvorganges wird ein in einem eigenen Schlitten um eine waagerechte Schwenkachse drehbar gehaltener und verfahrbarer Eingußkörper (Gießrohr an der Trennstelle mittels Kugelgelenk verbindbar gemacht. Eine Kugelpfanne und ein Kugelzapfen gehören jeweils verschiedenen Teilen, nämlich dem Vorsatzbehälter und dem Eingußkörper an. Der Eingußkörper ist nach Art einer Wippe sowohl in unterschiedlichen Schräglagen feststellbar als auch quer zu seiner Längserstreckung seitenverstellbar. In der feuerfesten Auskleidung des Verteilergefäßes ist ein, mit einem zur Gefäßaußenseite führenden Abflußkanal und einer Absperrvorrichtung versehener Stein mit direkten oder indirekten Anschlußmitteln für den Eingußkörper (Gießrohr) vorgesehen. Das Austrittsprofil des Eingußkörpers ist an das Querschnittsprofil der Kokille angepaßt und der Eingußkörper trägt ein mit den Kokillenwänden dichtendes Mundstück.

Da Bestrebungen im Gange sind, nunmehr auch Horizontal-Stranggießanlagen für das Gießen von Stahlsträngen zu benutzen, ist es Aufgabe vorliegender Erfindung, eine feuerfeste Kanalverbindung aus aneinandergesetzten Körpern zum Überführen von Stahlschmelze aus einem Verteilergefäß (Tundish) in eine Kokille bzw. Gießmaschine von Horizontal-Stranggießanlagen zu schaffen, die betriebssicher und zur Vermeidung einer Reoxidation der Stahlschmelze luftdicht ist sowie einen einfachen, zur schnellen Montage geeigneten Aufbau aufweist, der außerdem ein Ersetzen von Einzelteilen problemlos zuläßt.

Die gestellte Aufgabe wird durch die Merkmale des Anspruchs 1 gelöst.

Dadurch ergibt sich eine Kanalverbindung aus zwei relativ leicht zu handhabenden grundlegenden Baueinheiten, nämlich einer mit der Absperrvorrichtung und den Anschlußmitteln für das Gießrohr vormontierbaren, in die Gefäßauskleidung einbaubare Ausgußkassette und einem Gießrohr, das zusammen mit dem in die Kokille ragenden Mundstück als verstellbare Einheit angeschlossen werden kann. Es ist möglich, die zwei Baueinheiten weitgehend einzeln für ihren Einsatz vorzubereiten, um dann die Kanalverbindung durch Zusammenschluß beider Einheiten, d. h. durch Heranfahren der Gießrohreinheit an die in das feststehende Verteilergefäß eingebaute Ausgußkassette endgültig fertigzustellen, so daß die vor Ort erforderlichen Montage- und Demontagearbeiten auf ein Minimum beschränkt sind. Außerdem lassen sich Einzelteile der Baueinheiten in einfacher Weise austauschen oder noch brauchbare Einzelteile unbrauchbarer Baueinheiten neu verwenden. Darüberhinaus können die Einzelteile in einfacher, auf dem Feuerfestgebiet üblicher Art betriebssicher und luftdicht miteinander verbunden werden. Die Ausgußkassette ist als keilförmiger Fertigbauteil von der Außenseite des Verteilergefäßes zugänglich in dessen feuerfeste Bodenauskleidung eingebaut und an dort angeordneten Formsteinen justiert. Diese Ausbildung und Anordnung ist übersichtlich und läßt einen schnellen Austausch der Ausgußkassette in einer reproduzierbaren Lage zu, indem die Kassette mit an der äußeren Stirnseite vorgesehenen profilierten Kanten in ein Widerlager eines portalartigen Formsteins und mit den Flanken und der inneren Stirnseite in einen hufeisenförmigen, mit dem Gefäßboden bündigen Formstein ebenfalls bündig hineinpaßt. Primär dient als Absperrvorrichtung eine Stopfenverschlußeinrichtung, deren Ausguß in die Bodenebene der Gefäßauskleidung in der Ausgußkassette angeordnet ist, die einen Abflußkanal von rechteckigem Querschnitt aufweist, was eine vergleichsweise niedrige Bauhöhe erlaubt. Zwecks einfacher Handhabung der Ausgußkassette ist ein Montageeisen vorgesehen, das über deren äußere Stirnseite vorsteht. Die Ausgußkassette besteht vorzugsweise aus chemisch oder hydraulisch abbindendem feuerfestem Feuerbeton mit gegebenenfalls eingebundenen Armierungs- bzw. Montageeisen und/oder Stahlfaserzusatz im Durchflußbereich der Schmelze.

Eine weitere Ausbildungsform der Erfindung besteht in der Zwischenschaltung eines Kupplungsteils zwischen Ausgußkassette und Gießrohr, die beide auch direkt miteinander verbunden sein können, wozu dann die Ausgußkassette entsprechende Verbindungselemente an der äußeren Stirnseite trägt. Im zuerst genannten Fall ist die äußere Stirnseite der Ausgußkassette mit einer Kreisnut und Flankenführungen ausgestattet, in die eine Kreisfeder und Flankenflächen des Kupplungsteiles passen, das seinerseits einen Kugelkopf als Anschlußelement für das Gießrohr hat. Hierbei ist es fertigungstechnisch von Vorteil, wenn der Kugelkopf als separater Teil über eine Ringnut und Ringfeder an den Kupplungsteil angeschlossen ist, in dessen Durchflußkanal eine Umsetzung des rechteckigen Durchflußquerschnittes der Ausgußkassette auf den runden Querschnitt des Gießrohres erfolgt, während im Kugelkopfkanal der Übergang auf den Neigungswinkel der Kokille stattfindet.

Im weiteren schlägt die Erfindung vor, am Einlaufende des Gießrohres einen Flansch mit einem Kugelkopfsitz und einer Flachfläche vorzusehen und den Flanschbereich über eine Mörtelschicht mit einem Blechmantel zu verkleiden, mit dem das Gießrohr in einem metallischen Rahmen justiert gehaltert ist. Ein solcher Aufbau des Gießrohres ermöglicht paßgerechte Verbindungen zum Kupplungsteil und zum Mundstück, bei denen der Blechmantel, der mehrmals an neuen Rohren verwendet und zwecks genauem Sitz mit Hilfe einer Schablone aufgemörtelt werden kann, die Voraussetzungen für eine perfekte Lagerung des Gießrohres im metallischen Rahmen und für die Übertragung von Anpreßkräften erfüllt. Zweckmäßig ist das Gießrohr mit einer äußeren Isolierung in Form von Halbschalen und am Auslaufende mit einer eingefaßten Mattenisolierung aus keramischem Fasermaterial versehen. Ungleich wird damit, neben dem angestrebten Isoliereffekt, beim Festspannen des Gießrohres im Halterahmen ein gewisser Kompensationseffekt unter Ausgleich von Maßtoleranzen im Außendurchmesser des Gießrohres erreicht, dessen Auslaufende tunlichst eine das freie Austrittsprofil umgebende Dichtungsfeder zum Aufstecken des mit einer gegenprofilierten Dichtungsnut versehenen Mundstückes hat.

Ein weiteres Merkmal der Erfindung besteht darin, daß das Mundstück aus einem Stahlschmelze abweisenden Material besteht und über einer Außenisolierung von einem formschlüssigen Metallgehäuse eingefaßt ist, das mit einem an der Mündungsspitze vorgesehenen Umfangsrand oberflächenbündig abschließt. Derartig gestaltet bleibt das Mundstück weitgehend frei von Batzenbildungen im Durchflußkanal und vermag den Beanspruchungen der innenwirkenden Stahlschmelze und der außen mit vergleichsweise hoher Geschwindigkeit vorbeilaufenden gekühlten Kokillenwänden bestens zu widerstehen und in der Praxis außerordentlich befriedigende Standzeiten zu erzielen. Darüberhinaus kann das Mundstück am Gießrohr unter Vermittlung des Metallgehäuses mittels am Gießrohrhalterahmen angelenkter Spannvorrichtungen umstandslos und betriebssicher befestigt werden. Dabei hat es sich als besonders zweckmäßig erwiesen, das Mundstück mit einer separaten, vom Metallgehäuse mittel- oder unmittelbar hintergriffenen Mündungsspitze auszurüsten und zwischen Mundstück und Mündungsspitze eine zentrierte, plangeschliffene Flächendichtung vorzusehen. Demgemäß läßt sich beispielsweise eine voreilend verschlissene Mündungsspitze leicht austauschen oder in wirtschaftlicher Weise ein Material, vorzugsweise Bornitrit verwenden, das zwar kostspieliger ist, als das Material für das Mundstück. aber mit Bezug auf den freien Durchfluß der Stahlschmelze und den Verschleißwiderstand mehr Sicherheit bietet. Im einzelnen kann das Metallgehäuse mit der Mündungsspitze über versenkte Steckbolzen verbunden sein.

In besonderer Beachtung des Problems, das Eindringen von Luft in den Kontaktbereich zwischen Mundstück und Kokille zu verhindern, ist erfindungsgemäß am Mundstück vor der Flächendichtung zur Mündungsspitze ein von der Isolierung freier Umfangsraum mit Inertgasanschluß innerhalb des dort rundum perforierten Metallgehäuses vorgesehen, so daß eine Gassperre errichtet werden kann, die das Kokilleninnere wirksam von der Außenluft abschirmt.

Die Erfindung ist nachstehend beispielsweise anhand der Zeichnung erläutert.

Es zeigen :
Fig. 1 eine zwischen Verteilergefäß und Kokille angeordnete feuerfeste Kanalverbindung bestehend aus einer Ausgußkassette, einem Kupplungsteil, einem Gießrohr und einem Mundstück im Längsschnitt,
Fig. 2 die Draufsicht auf eine Ausgußkassette im Boden des Verteilergefäßes,
Fig. 3 einen Formstein zur Lagerung der Ausgußkassette in Frontansicht,
Fig. 4 die Ansicht auf den Kupplungsteil nach A-A der Fig. 2 und
Fig. 5 und 6 sind Ansichten auf Isolierungen des Gießrohres nach B-B und C-C der Fig. 1.

Die folgenden Figuren veranschaulichen im größeren Maßstab :
Fig. 7 das Gießrohrende in Vorderansicht,
Fig. 8 im Längsschnitt ;
Fig. 9 ebenfalls im Längsschnitt das an das Gießrohr anschließbare Mundstück,
Fig. 10 die teilweise aufgebrochene Draufsicht zu Fig. 9,
Fig. 11 die Ansicht y nach Fig. 10 und
Fig. 12 die Ansicht z nach Fig. 10.

In Fig. 1 bedeutet 1 ein der einfachheithalber nur im Ausgußbereich dargestelltes Verteilergefäß, beispielsweise einen Tundish, aus dem flüssiger Stahl einer ebenfalls nur angedeuteten Kokille 2 bzw. einer Gießmaschine mit mitlaufenden Kokillenwänden zugeführt wird. Hierzu ist eine allseits luftdichte feuerfeste Kanalverbindung 3 vorgesehen, die aus einer Ausgußkassette 4, einem Kupplungsteil 5 und seinem Gießrohr 6 mit Mundstück 7 besteht.

Die Ausgußkassette 4 lagert seitlich von außen zugänglich in einem verstärkten Bereich des einen Blechmantels 8 und eine feuerfeste Auskleidung 9 aufweisenden Verteilergefäßes 1 und wird dabei von einem portalartigen Formstein 10 und einem hufeisenförmigen Formstein 11 justiert, von denen der zweckmäßig zweiteilig ausgebildete und mit einer Widerlagernut 10a versehene portalartige Formstein 10 in die Wand und der hufeisenförmige Formstein 11 in den Boden der feuerfesten Gefäßauskleidung 9 eingebaut ist. Beide Formsteine 10 und 11 dienen der Ausgußkassette 4 als Widerlager und bestimmen deren Lage in der Gefäßauskleidung 9. An den dem Gefäßinnern zugekehrten Seiten sind die Formsteine 10 und 11 flächeneben mit den Gefäßinnenwänden, auf die eine Massenschicht 12 aufgetragen ist. Zum handlichen Austausch ist die Ausgußkassette 4 an den Flanken und an der Auflageseite nach der inneren Stirnseite hin querschnittsverjüngt und mit einem Montageeisen 14 (Fig. 2) versehen, das, in einer Nut eingemörtelt, die Flanken und die innere Stirnseite umgibt und beidenends über die äußere Stirnseite vorsteht. Oberseitig, d. h. gefäßbodenseitig ist die Ausgußkassette 4 mit einem eingesetzten Ausguß 15 ausgestattet, der zum Ablassen der Schmelze aus dem Gefäß 1 mit einem Stopfen 16 als Verschluß zusammenwirkt und in einen Abflußkanal 17 von rechteckigem, in Abflußrichtung sich leicht erweiternden Querschnitt mündet. Der Kanal 17 führt zur äußeren Stirnseite der Ausgußkassette 4, wo eine kreisförmige Profilnut 18 sowie das Gegenprofil für die Widerlagernut 10a des portalartigen Formsteins 10 und senkrechte Flankenführungen 19 für den Kupplungsteil 5a vorgesehen sind. Die Ausgußkassette 4 ist vorzugsweise ein feuerfester Fertigbauteil aus hydraulisch oder chemisch gebundenem Feuerbeton mit einem Stahlfaserzusatz im Wandbereich des Abflußkanals 17. Solche Bauteile haben eine exakte Bauweise, was eine fugenarme, nach-jedem Austausch reproduzierbare Zustellung möglich macht. Der Ausguß 15 und das Montageeisen 14 sind als austauschbare Elemente an der Ausgußkassette 4 vorgesehen.

Fortgesetzt wird der Ausgußkanal 17 der Ausgußkassette 4 durch den im Querschnitt sich auf Rundprofil umwandelnden Kanalabschnitt 20 im Kupplungsteil 5, der einen Kugelkopf 5b hat, in dem ein die Neigung des Gießrohres 6 und der Kokille 2 aufweisender Kanalabschnitt 20a angeordnet ist. Der Kupplungsteil 5 hat die Form eines Rundkörpers mit parallelen Flankenflächen 21 (Fig. 2) und einer Kreisfeder 22 als Gegenprofile zu den Flankenführungen 19 und der Kreisnut 18 an der äußeren Stirnseite der Ausgußkassette 4. Kupplungsteil 5a und Kugelkopf 5b sind aus fertigungstechnischen Gründen separat hergestellt und übereine Ringfeder 23 und eine Ringnut 24 zu einem Bauteil zusammengesetzt.

Das an das Kupplungsteil 5 angeschlossene Gießrohr 6 weist einen Flansch 6a auf. der als Gegenprofil zum Kugelkopf 5b einen Kugelkopfsitz 6b, ferner eine Flachfläche 6c und über einer Mörtelschicht 26 einen Blechmantel 27 tragt. Am Auslaufende 28 ist das Gießrohr keilförmig abgeflacht auf ein der Kokille im Querschnitt gleichartiges, rechteckiges Austrittsprofil 29, das von einer Feder 30 umrandet wird (siehe Fig. 7 und 8). Am äußeren Umfang ist das Gießrohr von einer Isolierung umgeben, die im rohrförmigen Abschnitt von Halbschalen 31 und 32 aus geformtem keramischen Fasermaterial gebildet wird, während das keilförmige Ende 28 eine beispielsweise mittels Metallbändern befestigte Isoliermatte 33 aufweist. Gemäß Fig. 5 und 6 haben die Halbschalen 31 und 32 im wesentlichen halbringförmigen Querschnitt und außerdem sind die Halbschalen 32 mit parallelen Paßflächen 32a versehen zum Einfügen in einen Halterahmen 34, der Bestandteil eines nicht weiter dargestellten verstellbaren Schlittens ist und zur Positionierung des Gießrohres 6 dient. Hierzu hat der im Querschnitt etwa U-förmige Halterahmen 34 eine Auflagefläche 35 für den Blechmantel 27 an der Flachfläche 6c des Gießrohres 6, das sich zudem über den Blechmantel 27 an der freien Stirnfläche 36 des Halterahmens 34 abstützt. Das Gießrohr 6 wird in seiner positionierten Lage im Halterahmen 34 durch einfachheitshalber nicht veranschaulichte Mittel festgespannt.

Über die Feder 30 des Gießrohres 6 schließt mit einer gegenprofilierten Nut 37 das Mundstück 7 an (Fig. 8 und Fig. 9), das mit seiner Mündungsspitze 7a in die Kokille 2 hineinragt und dabei mit den sich in Abzugsrichtung bewegenden Kokillenwänden dichtend zusammenwirkt. Demgemäß ist das Mundstück 7 in seiner äußeren Form ein dem Kokillenquerschnitt entsprechender Körper, im vorliegenden Fall ein prismatischer Körper, dessen Durchflußkanal 38 sich zur Mündungsspitze hin allseitig erweitert. Am Austritt hat das feuerfeste Material der Mündungsspitze 7a über einen an der Mündungskante vorgesehenen Umfangsrand 39 dichtenden Kontakt mit den Kokillenwänden, wogegen der übrige Querschnitt von Mündungsspitze 7a und Mundstück 7 kleiner gehalten ist zum Aufbringen einer Umfangsisolierung 40 aus keramischem Faserpapier und eines mit dem Umfangsrand 39 bündigen Metallgehäuses 41. Dieses ist aus einer hitzebeständigen Speziallegierung hergestellt, die bei 9005°C noch eine Festigkeit von 10 kp/mm² hat. Die Mündungsspitze 7a ist ein separates Werkstück und mit dem Mundstück 7 über plangeschliffene Flächen 42 durch Anpressung gekoppelt, vorzugsweise unter Zentrierung mittels nicht gezeigter Zentrierbolzen. Hierbei wird die Anpreßkraft mit Hilfe von am Halterahmen 34 angelenkzer Spannvorrichtungen 43, welche das Mundstück 7 am Gießrohr 6 festhalten, auf das Metallgehäuse 41 und von dort über in die Mündungsspitze 7a greifende Bolzen 44 übertragen. Zu diesem Zweck hat an den für die Bolzen 44 vorgesehenen Stellen das Metallgehäuse unter Fortlassung der Isolierung 40 direkten Kontakt mit Blattformen 45 der Mündungsspitze 7a. Zur Einleitung der Anpreßkraft auf das Metallgehäuse 41 sind aus diesem zu den Spannvorrichtungen 43 gehörende Haken 43a herausgebogen. Unter dem Metallgehäuse 41 ist durch Fortlassen der Isolierung 40 ein Umfangsraum 46 vorgesehen, in den Inertgas herangeführt wird, von Leitungen, die in nicht dargestellter Weise innerhalb des Metallgehäuses 41 verlegt sein können. Im Bereich des Umfangsraumes 46 ist das Metallgehäuse 41 mit Löchern 47 versehen, so daß das Inertgas in den Spalt zwischen Kokillenwandung und Mundstück 7 austritt und Luft von der Kokille fernhält.

Wie bereits eingangs ausgeführt, besteht die Ausgußkassette 4 aus feuerfestem Feuerbeton. Der Kupplungsteil 5 und das Gießrohr 6 hingegen sind vorteilhaft aus einem graphithaltigen tonerdereichen Material gefertigt. Besondere Beachtung ist dem als Strangdüse wirkenden Mundstück 7 einschließlich der Mündungsspitze 7a gewidmet, die beide aus einem die Metallschmelze abweisenden Material vorzugsweise aus Tonerde-Graphit-Material, keramisch gegossenem Quarzgut oder hochprozentigem Zirkonoxid-Material hergestellt sind.

Die Montage der feuerfesten Kanalverbindungen, beispielsweise zum horizontalen Gießen eines Knüppelstranges von 70 x 180 mm Querschnitt mit einer Gießleistung von einer Tonne pro Minute und einer Gießgeschwindigkeit von 10 m pro Minute geschieht folgendermaßen :

Zunächst werden der Kupplungsteil 5 mit dem feuerfest angekitteten Kugelkopf 5b und die Ausgußkassette 4 mit dem eingekitteten Ausguß 15 ebenfalls mittels Kittmiteinander verbunden. Sodann wird die vormontierte Einheit 4, 15 und 5a, 5b in die in der Auskleidung 9 des Verteilergefäßes 1 vorgesehene, durch die Formsteine 10 und 11 bestimmte Position gebracht, unter Handhabung am Montageeisen 14 oder gegebenenfalls anderer Montage-Hilfsvorrichtungen. Wegen der exakten, maßgenauen Bauweise der aus feuerfestem Feuerbeton hergestellten Ausgußkassette 4 ist dabei nur verhältnismäßig wenig Fugenmörtel erforderlich. Nun wird das inklusive Blechmantel 27 fertiggestellte Gießrohr.6 einschließlich der Isolierungen 31, 32 und 33 auf dem Halterahmen 34 eines verfahrbaren Schlittens in vorbestimmter Lage befestigt. Alsdann erfolgt der Anschluß des vormontierten Mundstückes 7, 7a an das Gießrohr 6 mittels der Spannvorrichtungen 43, die sowohl die Mündungsspitze 7a mit dem Mundstück 7 über die Flächendichtung 42 als auch das Mundstück 7 mit dem Gießrohr 6 über eine Spezialdichtung verbinden. Schließlich werden die in der beschriebenen Weise auf dem Schlitten-Helterahmen 34 montierten Teile 6, 7 und 7a mit dem Schlitten in Position zum Kupplungsstück 5 gebracht und der Kugelsitz 25 mit dem Kugelkopf 5b über die besagte Spezialdichtung unter Aufbringung von Anpreßkraft zusammengeschlossen. Die Festlegung der Gießposition erfolgt am Halterahmen-Schlitten. Als letztes bringt man die ebenfalls verstellbare Gießmaschine bzw. Kokille 2 in Arbeitsstellung.

## Patentansprüche

1. Feuerfeste Kanalverbindung aus aneinandergesetzten Körpern zum Überführen insbesondere von Stahlschmelze aus einem Verteilergefäß (1) in eine Kokille (2) von Horizontal-Stranggießanlagen mit mitlaufenden Kokillenwänden in Form endloser Bänder, wobei in der feuerfesten Auskleidung des Verteilergefäßes (1) eine mit einem zur Gefäßaußenseite führenden Abflußkanal und einer Absperrvorrichtung (15 ;16) versehene Ausgußkassette (4) mit direkten oder indirekten Anschlußmitteln (5, 5a, 5b) für ein Gießrohr (6) vorgesehen ist das Austrittsprofil (29) des Gießrohres (6) an das Querschnittsprofil der Kokille (2) angepaßt ist und dort ein mit den Kokillenwänden dichtendes Mundstück (7) trägt, wobei die Ausgußkassette (4) in reproduzierbarer Lage austauschbar angeordnet ist, indem sie als keilförmiges Fertigbauteil von der Außenseite des Verteilergefäßes (1) zugänglich in dessen feuerfester Bodenauskleidung (9) eingebaut und an dort angeordneten gegenprofilierten Formteilen (10,11) justiert ist, wobei die Ausgußkassette (4) mit profilierten Kanten der äußeren Stirnseite in ein Widerlager (10a) eines in die Wand der Auskleidung (9) eingebauten portalartigen Formsteins (10) und mit den Flanken und der inneren Stirnseite in einen in den Boden der Auskleidung (10) bündig eingelassenen hufeisenförmigen Formstein (11) ebenfalls bündig hineinpaßt.

2. Kanalverbindung nach Anspruch 1, dadurch gekennzeichnet, daß die Ausgußkassette (4) gefäßbodenseitig den Ausguß (15) einer Stopfenverschlußvorrichtung trägt und einen daran anschließenden Abflußkanal (17) von rechteckigem Durchflußquerschnitt aufweist.

3. Kanalverbindung nach den Ansprüchen 1 und 2, dadurch gekennzeichnet, daß die Ausgußkassette (4) ein über die äußere Stirnseite vorstehendes Montageblech (14) aufweist.

4. Kanalverbindung nach den Ansprüchen 1 bis 3, dadurch gekennzeichnet, daß die Ausgußkassette (4) aus chemisch oder hydraulisch abbindendem feuerfesten Feuerbeton besteht, in den gegebenenfalls Armierungs- bzw. Montageeisen (14) und/oder Stahlfasern im Durchflußbereich der Schmelze eingebunden sind.

5. Kanalverbindung nach den Ansprüchen 1 bis 4, dadurch gekennzeichnet, daß die Ausgußkassette (4) an deräußeren Stirnseite Verbindungselemente (18, 19, 5a) für nachfolgende Kanalorgane (5 oder 6) aufweist.

6. Kanalverbindung nach den Ansprüchen 1 bis 5, dadurch gekennzeichnet, daß die Ausgußkassette (4) an der äußeren Stirnseite eine Kreisnut (18) und Flankenführungen (19) trägt, in die eine Kreisfeder (22) und Flankenflächen (21) eines Kupplungsteils (5a) passen, der seinerseits einen Kugelkopf (5b) als Anschlußelement für das Gießrohr (6) hat.

7. Kanalverbindung nach Anspruch 6, dadurch gekennzeichnet, daß an dem Kupplungsteil (5a) über Ringfeder (23) und Ringnut (24) der Kugelkopf (5b) angeschlossen ist und im Kupplungsteil (5a) eine Änderung des Kanalquerschnitts auf Rundprofil erfolgt, dem sich der gleich der Kokille (2) bzw. des Gießrohres (6) geneigte Kanal des Kugelkopfes (5b) anschließt.

8. Kanalverbindung nach Anspruch 1 bis 7, dadurch gekennzeichnet, daß am Einlaufende des Gießrohres (6) ein Flansch (6a) mit einem Kugelkopfsitz (6b) und einer Flachfläche (6c) vorgesehen ist und der Flanschbereich über einer Mörtelschicht (26) einen Blechmantel (27) trägt, mit dem das Rohr (6) in einem verstellbaren metallischen Halterahmen (34) justiert gehaltert ist.

9. Kanalverbindung nach Anspruch 7 und 8, dadurch gekennzeichnet, daß das Gießrohr (6) mit einer äußeren Isolierung in Form von Halbschalen (31, 32) und am Auslaufende (28) mit einer eingefaßten Mattenisolierung (33) aus keramischem Fasenmaterial versehen ist.

10. Kanalverbindung nach den Ansprüchen 1, 8 und 9, dadurch gekennzeichnet, daß das Auslaufende (28) des Gießrohres (6) eine das freie Austrittsprofil (29) umgebende Dichtungsfeder (30) zum Aufstecken des mit einer gegenprofilierten Dichtungsnut (37) versehenen Mundstücks (7) hat.

11. Kanalverbindung nach Anspruch 1 und 10, dadurch gekennzeichnet, daß das Mundstück (7) aus einem Stahlschmelze abweisenden Material besteht und über einer Außenisolierung (40) von einem formschlüssigen Metallgehäuse (41) eingefaßt ist, das mit einem an der Mündungsspitze (7a) des Mundstücks (7) vorgesehenen Umfangsrand (39) oberflächenbündig abschließt.

12. Kanalverbindung nach Anspruch 11, dadurch gekennzeichnet, daß das Mundstück (7) am Gießrohr (6) über das Metallgehäuse (41) mittels am Gießrohr-Halterahmen (34) angelenkter Spannvorrichtungen (43) gehalten ist.

13. Kanalverbindung nach Anspruch 12, dadurch gekennzeichnet, daß das Mundstück (7) eine separate, vom Metallgehäuse (41) mittel-oder unmittelbar hintergriffene Mündungsspitze (7a) hat und zwischen Mundstück (7) -und Mündungsspitze (7a) eine zentrierte, plangeschliffene Flächendichtung (42) vorgesehen ist.

14. Kanalverbindung nach Anspruch 13, dadurch gekennzeichnet, daß das Metallgehäuse mit der Mündungsspitze (7a) über versenkte Steckbolzen (44) verbunden ist.

15. Kanalverbindung nach den Ansprüchen 10 bis 14, dadurch gekennzeichnet, daß im Bereich der Flächendichtung (42) ein von der Außenisolierung freier Umfangsraum (46) mit Inertgasanschluß und Gasaustrittsbohrungen im Metallgehäuse (41) vorgesehen sind.

## Claims

1. Refractory runner connection comprising juxtaposed bodies for conveying particularly steel melt from a distributor vessel (1) into a mould (2) of horizontal continuous casting installations with moving mould walls in the form of endless bands, whereby a discharge cassette (4) is provided in the lining of the distributor vessel (1) which is provided with a discharge passage leading to the exterior of the vessel and a shut-off device (15, 16) and has direct or indirect connecting means (5, 5a, 5b) for a pouring tube (6), the outlet profile (29) of the pouring tube (6) is matched to the cross sectional profile of the mould (2) and there carries a nozzle (7) sealing with the mould walls, the discharge cassette (4) being replaceably arranged in a reproducible position in that it is mounted as a wedge-shaped prefabricated component accessible from the exterior of the distributor vessel (1) in its refractory bottom lining (9) and is adjusted by complementarily profiled shaped members (10, 11) arranged there, whereby the discharge cassette (4) also fits snugly with profiled edges of the outer end face into a side wall (10a) of the portal-like shaped brick (10) and with the flanks and the inner end face into a horseshoe-shaped brick (11) set flush in the floor of the lining (10).

2. Runner connection as claimed in Claim 1, characterised in that on the vessel floor side the discharge cassette (4) carries the nozzle (15) of a stopper valve device and has an outflow passage (17) of rectangular flow cross section connected thereto.

3. Runner connection as claimed in Claims 1 and 2, characterised in that the discharge cassette (4) has a mounting plate (14) projecting beyond the outer end face.

4. Runner connection as claimed in Claims 1 to 3, characterised in that the discharge cassette (4) comprises chemically or hydraulically setting refractory fire concrete in which optionally reinforcement or mounting brackets (14) and/or steel fibres are bonded in the flow region of the melt.

5. Runner connection as claimed in Claims 1 to 4, characterised in that on the outer end face the discharge cassette (4) has connection elements (18, 19, 5a) for subsequent runner members (5 or 6).

6. Runner connection as claimed in Claims 1 to 5, characterised in that on the outer end face the discharge cassette (4) carries a circular groove (18) and flank guides (19) in which a circular tongue (22) and flank surfaces (21) of a coupling member (5a) fit which for its part has a ball end (5b) as a connecting element for the pouring tube (6).

7. Runner connection as claimed in Claim 6, characterised in that the ball end (5b) is connected to the coupling member (5a) via annular tongue (23) and annular groove (24) and in the coupling member (5a) there is a change of the passage cross section to round shape, connected to which is the passage of the ball end (5b) which is inclined the same as the mould (2) or the pouring tube (6).

8. Runner connection as claimed in Claims 1 to 7, characterised in that at the inlet end of the pouring tube (6) a flange (6a) with a ball end seat (6b) and a flat surface (6c) is provided and the flange region carries a sheet metal shell (27) with the interposition of a mortar layer (26), with which shell the tube (6) is adjustably mounted in a movable metal mounting frame (34).

9. Runner connection as claimed in Claims 7 and 8, characterised in that the pouring tube (6) is provided with an outer insulation in the form of half shells (31, 32) and at the outlet end (28) with an enclosed mat insulation (33) of ceramic fibre material.

10. Runner connection as claimed in Claims 1, 8 and 9, characterised in that the outlet end (28) of the pouring tube (6) has a sealing tongue (30) surrounding the free outlet profile (29) for plug connecting the nozzle (7) provided with a complementarily profiled sealing groove (37).

11. Runner connection as claimed in Claims 1 and 10, characterised in that the nozzle (7) comprises a material which repels steel melt and is enclosed by a form-sealing metal housing (41) with the interposition of an outer insulation (40) which housing forms a flush surface seal with a peripheral edge (39) provided at the nozzle tip (7a) of the nozzle (7).

12. Runner connection as claimed in Claim 11, characterised in that the nozzle (7) is mounted on pouring tube (6) via the metal housing (41) by means of the clamping devices (43) pivotally connected to the pouring tube mounting frame (34).

13. Runner connection as claimed in Claim 13, characterised in that the nozzle (7) has a separate nozzle tip (7a) behind which the metal housing (41) engages directly or indirectly and a centred plane ground surface seal (42) is provided between nozzle (7) and nozzle tip (7a).

14. Runner connection as claimed in Claim 13, characterised in that the metal housing is connected to the nozzle tip (7a) by flush head insertion pegs (44).

15. Runner connection as claimed in Claim 14, characterised in that a peripheral space (46) free from the outer insulation and with an inert gas connection and gas outlet bores are provided in the metal housing (41) in the region of the surface . seal (42).

## Revendications

1. Liaison réfractaire par canal composée de corps placés les uns à la suite des autres et destinée à l'acheminement en particulier d'acier en fusion d'un récipient de distribution (1) dans une lingotière (2) d'installations de coulée continue horizontale présentant des parois de lingotière mobiles sous forme de bandes sans fin, une cassette de coulée (4) munie d'un canal d'écoulement conduisant à l'extérieur du récipient et d'un dispositif d'obturation (15, 16) et comportant des moyens de raccordement (5, 5a, 5b) directs ou indirects pour un tuyau de coulée (6), étant prévue dans le revêtement réfractaire du récipient de distribution (1), le profil de sortie (29) du tuyau de coulée (6) étant adapté au profil de section transversale de la lingotière (2) et portant à cet endroit un embout (7) coopérant avec effet d'étanchéité avec les parois de la lingotière, la cassette de coulée (4) étant disposée de manière échangeable en position reproductible par le fait qu'elle est montée sous forme de pièce préfabriquée cunéiforme, de manière à être accessible de l'extérieur du récipient de distribution (1 dans le revêtement réfractaire de fond (9) de ce dernier, en s'ajustant sur des pièces moulées (10, 11) contreprofilées placées à cet endroit, la cassette de coulée (4) s'adaptant par des flancs profilés du côté frontal extérieur dans un contre-appui (10a) d'une brique moulée (10) en forme de portique montée dans la paroi du revêtement (9), et par les flancs et le côté frontal intérieur dans une brique moulée, (11) en forme de fer à cheval encastrée dans le fond du revêtement (9).

2. Liaison par canal selon la revendication 1, caractérisée en ce que la cassette de coulée (4) porte du côté du fond du récipient, la busette de coulée (15) d'un dispositif obturateur à quenouille et présente un canal d'évacuation (17) s'y raccordant et possédant une section de passage rectangulaire.

3. Liaison par canal selon les revendications 1 et 2, caractérisée en ce que la cassette de coulée (4) présente une tôle de montage (14) dépassant du côté frontal extérieur.

4. Liaison par canal selon les revendications 1 à 3, caractérisée en ce que la cassette de coulée (4) est constituée de béton réfractaire à prise chimique ou hydraulique dans lequel sont insérés le cas échéant des fers d'armature ou de montage (14) et/ou des fibres d'acier dans la zone de passage de la matière en fusion.

5. Liaison par canal selon les revendications 1 à 4, caractérisée en ce que la casette de coulée (4) présente du côté frontal extérieur des éléments d'assemblage (18, 19, 5a) pour des éléments de canal (5 ou 6) faisant suite.

6. Liaison par canal selon les revendications 1 à 5, caractérisée en ce que la cassette de coulée (4) porte sur le côté frontal extérieur une gorge circulaire (18) et des flancs de guidage (19) dans lesquels s'adaptent une languette circulaire (22) et des surfaces de flancs (21 ) d'une pièce d'accouplement (5a) qui, quant à elle, possède une tête sphérique (5b) constituant l'élément de raccordement pour le tuyau de coulée (6).

7. Liaison par canal selon la revendication 6, caractérisée en ce que la tête sphérique (5b) est raccordée à la pièce de raccordement (5a) par l'intermédiaire d'une languette annulaire (23) et d'une gorge annulaire (24) et en ce que dans la pièce de raccordement (5a) se produit une modification de la section transversale du canal en un profil rond auquel se raccorde le canal de la tête sphérique (5b) incliné de la même manière que la lingotière (2) et le-tuyau de coulée (6).

8. Liaison par canal selon les revendications 1 à 7, caractérisée en ce qu'à l'extrémité d'entrée du tuyau de coulée (6), il est prévu une bride (6a) comportant un siège de tête sphérique (6b) et une surface plane (6c) et en ce que la zone de la bride porte sur une couche de mortier (26) une enveloppe en tôle (27) par laquelle le tuyau de coulée (6) est maintenu ajusté dans un cadre métallique de maintien (34) réglable.

9. Liaison par canal selon les revendications 7 et 8, caractérisée en ce que le tuyau de coulée (6) est muni d'une isolation extérieure sous forme de demi-coques (31,32) et à l'extrémité de sortie (28) d'une isolation par mat (33) en fibres céramiques enveloppées.

10. Liaison par canal selon les revendications 1, 8 et 9, caractérisée en ce que l'extrémité de sortie (28) du tuyau de coulée (6) possède une languette d'étanchéité (30) entourant le profil de sortie libre (29) et destinée à l'emboîtement de l'embout (7) muni d'une gorge d'étanchéité (37) contre-profilée.

11. Liaison par canal selon les revendications 1 et 10, caractérisée en ce que l'embout (7) est constitué d'un matériau repoussant l'acier en fusion et est enveloppé par l'intermédiaire d'une isolation extérieure (40) par un boîtier métallique (41) qui se termine au ras du bord périphérique (39) prévu à la pointe (7a) de l'embout (7).

12. Liaison par canal selon la revendication 11, caractérisée en ce que l'embout (7) est maintenu sur le tuyau de coulée (6) par l'intermédiaire du boîtier métallique (41) à l'aide de dispositifs de serrage (43) articulés sur le cadre de maintien (34) du tuyau de coulée.

13. Liaison par canal selon la revendication 12, caractérisée en ce que l'embout (7) possède une pointe (7a) séparée maintenue directement ou indirectement par le boîtier métallique (41) et en ce qu'il est prévu entre l'embout (7) et la pointe (7a) de l'embout un joint de surface (42) centré et rectifié plan.

14. Liaison par canal selon la revendication 13, caractérisée en ce que le boîtier métallique est relié à la pointe (7a) de l'embout par des axes d'embrochage (44) noyés.

15. Liaison par canal selon les revendications 10 à 14, caractérisée en ce qu'il est prévu dans le boîtier métallique (41 dans la zone du joint de surface (42), un espace périphérique (46) ne comportant pas l'isolation extérieure avec un raccord de gaz inerte et des trous de sortie de gaz.
